# EUROPÄISCHE PATENTSCHRIFT

(11) **EP 2 484 501 B1**
(45) Veröffentlichungstag und Bekanntmachung des Hinweises auf die Patenterteilung: **17.06.2015**
(21) Anmeldenummer: 12153808.6
(22) Anmeldetag: 03.02.2012
(51) Int. Cl.: B27G 19/10, B27C 5/00, B27F 1/02

(54) **Wechselfräsaggregat mit zwei Fräseinrichtungen**
Milling device with two milling heads
Dispositif de fraisage avec deux têtes de fraisage

(30) Priorität: 04.02.2011 DE 102011003640
(43) Veröffentlichungstag der Anmeldung: 08.08.2012
(73) Patentinhaber: Homag Holzbearbeitungssysteme GmbH, 72296 Schopfloch (DE)
(72) Erfinder: Lehmann, Tobias, 72160 Horb am Neckar (DE)
(74) Vertreter: Hoffmann Eitle

(56) Entgegenhaltungen:
- EP-A1- 0 512 336
- EP-A1- 0 606 052
- EP-A1- 1 074 358
- AT-B- 249 980
- AT-U1- 10 778
- DE-A1- 1 929 274
- DE-A1- 4 107 946
- DE-A1- 19 751 246
- DE-U- 7 519 826

## Beschreibung

### Gebiet der Erfindung

Die Erfindung betrifft eine Wechselfräsmaschine, gemäß dem Oberbegriff des Anspruchs 1. Eine solche Maschine ist aus der AT 10778-U bekannt. Ferner betrifft die Erfindung ein entsprechendes Bearbeitungsverfahren.

### Stand der Technik

Die heutigen Wechselfräsaggregate werden über einen zentralen Antrieb (Ritzel-, Zahnstange-, Kugelgewindetrieb) auf das Referenzmaß positioniert. Wie in Figur 1 zu sehen ist, fräst die vorlaufende Fräseinrichtung zuerst die Schmalseite. Dabei ist die Drehung der Fräse so gerichtet, dass eine auf der vorlaufenden Schmalseite angebrachte Abdeckkante (also nicht auf der zu bearbeitenden Seite) nicht vom Werkstück abgehoben wird (in Figur 1 im Gegenuhrzeigersinn). Die vorlaufende Fräseinrichtung bearbeitet dann die entsprechende Schmalseite längs. Bevor im Endbereich dieser Schmalseite dann die Fräseinrichtung die Abdeckkante an der nachlaufenden Schmalseite des Werkstücks berühren kann, wird die Fräseinrichtung vom Werkstück weggezogen. Dadurch wird vermieden, dass die Abdeckkante an der nachlaufenden Seite des Werkstücks eine durch die im Gegenuhrzeigersinn laufende Fräse abgehoben wird. Das nachlaufende Fräsaggregat wird gleichzeitig mit dem Ausheben der vorlaufenden Fräseinrichtung auf das Referenzmaß positioniert, so dass Endbereich der Schmalseite nur von der nachlaufenden Fräseinrichtung bearbeitet wird. Die nachlaufende Fräseinrichtung ist gegenläufig zur vorlaufenden Fräseinrichtung (in Figur 1 im Uhrzeigersinn).

Das aus- und einsetzen der beiden Fräsaggregate inklusive der Motoren für das Betreiben der Fräsaggregate an Vorder- und Hinterkante erfolgt über Pneumatikzylinder auf Endanschlag. Da beide Motoren getrennt voneinander ein- und ausgesetzt werden müssen, ist je Motor eine separate Verstellebene nötig, was einen mechanisch aufwendigen Aufbau zufolge hat. Das Einsetzen auf den Endanschlag der Motoren mit Pneumatikzylinder wirkt sich negativ auf das Bearbeitungsergebnis aus. Es können relativ grosse Vertiefungen auf der Bearbeitungsoberfläche entstehen.

Ferner bezieht sich die AT 10 778 U1 auf ein Bearbeitungsaggregat einer Durchlaufmaschine mit zwei gegenläufigen Fräs- und/oder Schleifeinheiten und einer Positioniervorrichtung, mittels der die Fräs- und/oder Schleifeinheiten über eine Schwenkbewegung wechselweise in Eingriff mit der Kante eines vorbeilaufenden Werkstücks bringbar sind.

### Darstellung der Erfindung

Eine Aufgabe der Erfindung ist es, ein Wechselfräsaggregat mit einer kompakteren und steiferen mechanischen Konstruktion bereitzustellen, das eine präzise Oberflächenbearbeitung ermöglicht. Diese Aufgabe wird durch die Merkmale des Gegenstands des unabhängigen Anspruchs 1 und durch das Verfahren des Anspruchs 7 erreicht. Weitere, die Erfindung ausgestaltende Merkmale sind in den jeweiligen abhängigen Ansprüchen enthalten.

Dieser Aufbau ermöglicht durch den Verzicht auf die Pneumatikzylinder einen mechanisch steifen Aufbau und verhindert zuverlässig Stöße durch einsetzende Maßen. Ferner wird auch der Aufbau des Wechselfräsaggregats vereinfacht.

Bevorzugt werden beide gegenläufige Fräswerkzeuge von einem und demselben Motor angetrieben. Dadurch wird die Konstruktion des Fräswerkzeugaggregats weiter vereinfacht und es muss weniger Maße bewegt werden, wodurch sich die Bearbeitungsgenauigkeit erhöhen kann.

Der Versatz zwischen den beiden Fräswerkzeugen senkrecht zur Bearbeitungsrichtung beträgt vorzugsweise 0,1 bis 5 mm, besonders bevorzugt 1 bis 3 mm.

Bevorzugt werden die beiden Fräswerkzeuge auf der Lagereinrichtung von dem Stellmotor aus- und eingesetzt. Dies wird durch eine Steuereinrichtung gesteuert und vereinfacht weiter die Konstruktion des Fräswerkzeugaggregats.

Das Verfahren zum Bearbeiten der Schmalseite eines plattenförmigen Werkstücks aus Holz, Holzwerkstoffen oder Kunststoff wird mit einem Wechselfräsaggregat durchgeführt, das eine vorlaufende und nachlaufende Fräse aufweist, welche zueinander einen Versatz senkrecht zur Bearbeitungsrichtung aufweisen und die gegenläufig sind, wobei die Wechselfräseinrichtung ferner einen Stellmotor umfasst. Das Verfahren umfasst die Schritte des Positionierens der Fräswerkzeuge für die erste Bearbeitung der Schmalseite, das Fräsen der Schmalseite mit der vorlaufenden Fräse, und das Aus- und wieder Einsetzens der Fräswerkzeuge, so dass die vorlaufende Fräse kontaktfrei über das Endstück der Schmalseite fährt und die nachlaufende Fräse das Endstück wieder bearbeiten kann, wobei das Positionieren und Aus- und Einsetzen mit dem Stellmotor durchgeführt wird.

Die Vorteile entsprechen denen des Wechselfräsaggregats nach Anspruch 1.

### Kurze Beschreibung der Zeichnungen

Figur 1 zeigt ein Wechselfräsaggregat gemäß dem Stand der Technik;
Figur 2 zeigt ein erfindungsgemäßes Wechselfräsaggregat;
Figuren 3A bis 3D zeigen den Ablauf der erfindungsgemäßen Schmalseitenbearbeitung.

### Beschreibung bevorzugter Ausführungsformen

Ein erfindungsgemäßes Wechselfräsaggregat 1 weist eine erste und eine zweite Fräseinrichtung 2a, 2b, eine Lagereinrichtung 3, auf der die beiden Fräseinrichtungen 2a, 2b montiert sind, einen Stellmotor (nicht gezeigt) zum Verstellen der Lagereinrichtung 3, eine Durchlaufeinrichtung 5, auf der sich das Werkstück in einer Durchlaufrichtung bewegt und eine Steuereinrichtung (nicht gezeigt) auf, die den Stellmotor steuert. Eine Fräseinrichtung 2a, 2b umfasst bevorzugt ein Fräswerkzeug und einen Motor, um das Fräswerkzeug anzutreiben. Alternativ kann jedoch auch nur ein Motor vorgesehen sein und das Fräswerkzeug der anderen Fräseinrichtung 2a, 2b über ein Getriebe (bspw. Zahnräder) mit dem Motor oder der der ersten Fräseinrichtung 2a, 2b verbunden sein, so dass beide Fräswerkzeuge von nur einem Motor angetrieben werden. Die beiden Fräswerkzeuge bewegen sich gegenläufig, wie es in Figur 2 durch Pfeile auf den Fräseinrichtungen dargestellt ist.

Die beiden Fräswerkzeuge sind mit einem Versatz x zueinander senkrecht zur Durchlaufrichtung D versehen, so dass die vorlaufende Fräseinrichtung 2a, 2b die Schmalseite bearbeitet, die nachlaufende Fräseinrichtung 2a, 2b aber um den Versatz x von der Schmalseite abgehoben ist. Der Versatz x kann bevorzugt manuell oder automatisch verstellt werden. Wenn nur ein Motor für den Antrieb der beiden Fräswerkzeuge verwendet wird, kann der Versatz x verstellt werden, indem sich das zweite Fräswerkzeug um das erste Fräswerkzeug herum dreht, wodurch sich der Versatz x senkrecht zur Durchlaufrichtung D vergrößern kann (in Figur 2 angedeutet durch den Pfeil y). Alternativ ist jedoch ebenfalls möglich, dass ein Stellmotor eines der beiden Fräswerkzeuge linear bewegen kann. Möglich sind auch zwei Stellmotoren für jeweils eine Fräseinrichtung 2a, 2b, jedoch erhöht sich dadurch wieder das Gewicht der Lagereinrichtung 3 und des Wechselfräsaggregats 1 insgesamt. Manuelle Verstellmöglichkeiten umfassen Einsetzlöcher für eine oder beide Fräseinrichtungen 2a, 2b, die in vorbestimmten Abständen vorgesehen sind, oder ein Langloch, in dem die Fräseinrichtungen 2a, 2b verstellt und bpsw. mit einer Schraube festgezogen werden können.

Im Betrieb des Wechselfräsaggregats 1 wird der Versatz x nicht mehr geändert, sondern er bleibt konstant, so dass nach dem Positionieren der Fräseinrichtungen 2a, 2b auf das Referenzmaß durch den Stellmotor sich der Aus- und der Einsatzhub um den Betrag x ändern muss, damit das nachlaufende Fräswerkzeug auf das Bearbeitungsmaß gefahren wird. Grundsätzlich kann der Aus- und Einsatzhub durch eine eigene Bewegungseinrichtung, wie einen Pneumatikzylinder oder einen eigenen Stellmotor, durchgeführt werden, die die beiden Fräswerkzeuge vom Werkstück weg- und wieder hinbewegt. Dabei ist die Bewegungseinrichtung dann bevorzugt auf der Lagereinrichtung 3 angeordnet. Bevorzugt ist jedoch, dass der Stellmotor diesen Aus- und Einsatzhub durchführt, der die Fräswerkzeuge auch auf das Referenzmaß positioniert. Dies spart weiter Gewicht und vereinfacht die Konstruktion des Wechselfräsaggregats 1.

Der Stellmotor, der die Lagereinrichtung 3 zusammen mit den Fräseinrichtungen 2a, 2b auf das Referenzmaß positioniert, ist bevorzugt ein Linearmotor, kann aber auch durch eine Drehscheibe ersetzt werden, die die Lagereinrichtung 3 zusammen mit den Fräseinrichtung 2a, 2ben um einen Momentanpol M auf das Referenzmaß eindreht (siehe den gestrichelten Pfeil M' in Figur 2). Die Drehscheibe kann direkt an einem Motor angebracht sein. Ebenso ist es vorstellbar, dass der Aus- und Einsetzhub mit dieser Drehscheibe durchgeführt werden kann, oder mit
In den Figuren 3a bis 3d ist ein Verfahren beschrieben, mit dem das Werkstück bearbeitet wird. Das Aggregat wird über die Positionierachse auf ein gewünschtes Referenzmaß gefahren. Das vorlaufende Fräswerkzeug bearbeitet dann das Werkstück im Gegenlauf (Fig. 3a). Kurz vor der Hinterkante, also bevor der Endbereich der Schmalseite bearbeitet wird, werden die beiden Fräseinrichtungen 2a, 2b zusammen über die Positionierachse ausgerückt, damit die vorlaufende Fräseinrichtung 2a nicht die nachlaufende Kante 4' vom Werkstück abhebt (Fig. 3b). Sobald der nicht vom ersten Fräswerkzeug zu bearbeitende Endbereich des Werkstücks am ersten Fräswerkzeug vorbei gelaufen ist, werden die Fräseinrichtungen 2a, 2b wieder eingerückt (Fig. 3c). Dabei werden die Fräswerkzeuge so eingerückt, dass der Einsatzhub um den Betrag des Versatzes x größer ist, so dass das nachlaufende Fräswerkzeug auf das Referenzmaß des ersten Fräswerkzeugs gebracht wurde und den noch nicht bearbeiteten Endbereich bündig mit der bisherigen Bearbeitung weiterführt (Fig. 3d). Dadurch wird sichergestellt, dass die Abdeckkanten 4' keiner Kraft ausgesetzt werden, die sie vom Werkstück weg bewegen würden. Ferner werden Marken auf der Schmalseite vermieden oder zumindest reduziert.

## Patentansprüche

1. Wechselfräsaggregat (1) zur Bearbeitung von Schmalseiten eines bevorzugt plattenförmigen Werkstücks (4) aus Holz, Holzwerkstoffen oder Kunststoff, umfassend:
eine Durchlaufeinrichtung (5), auf der ein zu bearbeitendes Werkstück (4) gefördert und auf der das Werkstück (4) bearbeitet werden kann;
zumindest eine erste vorlaufende Fräseinrichtung (2a) und eine zweite nachlaufende Fräseinrichtung (2b), die sich zur ersten Fräseinrichtung (2a) gegenläufig dreht, wobei die Fräseinrichtungen (2a, 2b) ausgestaltet sind, jeweils die Schmalseite des Werkstücks (4) auf der Durchlaufeinrichtung (5) zu bearbeiten, zueinander senkrecht zur Durchlaufrichtung (D) einen Versatz (x) aufzuweisen, und zumindest während der Bearbeitung zueinander nicht relativ bewegbar zu sein;
**dadurch gekennzeichnet, dass** die Vorrichtung ferner
eine bewegbare Lagereinrichtung (3) zum Lagern der zumindest zwei Fräseinrichtungen, die von dem Werkstück in Richtung des Versatzes (x) wegbewegbar ist; und
einen Stellmotor, der die Lagereinrichtung (3) zu einem geförderten Werkstück (4) und davon wegbewegen kann, aufweist.

2. Wechselfräsaggregat (1) nach Anspruch 1, bei dem die beiden gegenläufigen Fräseinrichtungen (2a, 2b) von dem gleichen Motor angetrieben werden.

3. Wechselfräsaggregat (1) nach Anspruch 1 oder 2, bei dem der Versatz (x) 0,1 mm bis 5 mm, besonders bevorzugt 1 bis 3 mm beträgt.

4. Wechselfräsaggregat (1) nach einem der vorhergehenden Ansprüche, ferner umfassend eine Steuereinrichtung, die den Stellmotor der Lagereinrichtung so steuert, dass er die Lagereinrichtung (3) zusammen mit den Fräseinrichtungen (2a, 2b) aus- und einsetzt.

5. Wechselfräsaggregat (1) nach einem der vorhergehenden Ansprüche, bei dem der Stellmotor ein Linearmotor ist.

6. Wechselfräsaggregat (1) nach einem der vorhergehenden Ansprüche, bei der der Versatz (x) manuell oder automatisch verstellbar ist, wenn das Wechselfräsaggregat nicht im Betrieb ist.

7. Verfahren zum Bearbeiten einer Schmalseite eines bevorzugt plattenförmigen Werkstücks (4) aus Holz, Holzwerkstoffen oder Kunststoff, die benachbart zu Schmalseiten mit einer angebrachten Abdeckkante ist, wobei die Bearbeitung mit einem Wechselfräsaggregat (1) erfolgt, das eine vorlaufende und eine nachlaufende Fräseinrichtung (2a, 2b), welche zueinander einen Versatz (x) zur Bearbeitungsrichtung aufweisen, sich relativ zueinander im Betrieb nicht bewegen und gegenläufig sind, und einen Stellmotor umfasst, wobei das Verfahren die Schritte aufweist:
- Positionieren der Fräseinrichtungen (2a, 2b) für die erste Bearbeitung der Schmalseite; und
- Fräsen der Schmalseite mit der vorlaufenden Fräseinrichtung;
**gekennzeichnet durch** das
- Aussetzen der Fräseinrichtungen, so dass die vorlaufende Fräseinrichtung (2a) kontaktfrei über das Endstück der Schmalseite fährt, und nachfolgendes zusätzlich um den Versatz (x) vergrößertes Einsetzen, so dass die nachlaufende Fräseinrichtung (2b) das Endstück bearbeitet.

8. Verfahren nach Anspruch 7, wobei das Positionieren und das Aus- und Einsetzen mit dem Stellmotor durchgeführt wird.

9. Verfahren nach Anspruch 7 oder 8, ferner umfassend den Schritt des Einstellens des Versatzes (x) vor dem Positionieren.

## Claims

1. Jump milling assembly (1) for processing narrow sides of a preferably board-like workpiece (4) made of timber, derived timber products or plastic, comprising:
a continuous-feed apparatus (5) on which a workpiece (4) to be processed can be conveyed and on which the workpiece (4) can be processed;
at least one first forward milling device (2a) and one second follow-on milling device (2b) which rotates in the opposite direction to the first milling device (2a), wherein the milling devices (2a, 2b) are designed in each case to process the narrow side of the workpiece (4) on the continuous-feed apparatus (5), have an offset (x) from each other perpendicularly to the direction of continuous feed (D), and are not movable relative to each other at least during processing;
**characterised in that** the apparatus further has
a movable mounting device (3) for mounting the at least two milling devices, which is movable away from the workpiece in the direction of the offset (x); and
a servo motor which can move the mounting device (3) towards and away from a workpiece (4) being conveyed.

2. Jump milling assembly (1) according to claim 1, in which the two counter-rotating milling devices (2a, 2b) are driven by the same motor.

3. Jump milling assembly (1) according to claim 1 or 2, in which the offset (x) is 0.1 mm to 5 mm, particularly preferably 1 to 3 mm.

4. Jump milling assembly (1) according to any of the preceding claims, further comprising a control device which controls the servo motor of the mounting device in such a way that it removes and inserts the mounting device (3) together with the milling devices (2a, 2b).

5. Jump milling assembly (1) according to any of the preceding claims, in which the servo motor is a linear motor.

6. Jump milling assembly (1) according to any of the preceding claims, in which the offset (x) can be adjusted manually or automatically when the jump milling assembly is not in operation.

7. Method for processing a narrow side of a preferably board-like workpiece (4) made of timber, derived timber products or plastic, which is adjacent to narrow sides having a mounted edge band, wherein processing is effected with a jump milling assembly (1) which comprises a forward and a follow-on milling device (2a, 2b) which have an offset from the direction of processing relative to each other, do not move relative to each other during operation and are counter-rotating, and a servo motor, wherein the method has the steps of:
- positioning the milling devices (2a, 2b) for the first processing of the narrow side; and
- milling the narrow side with the forward milling device;
**characterised by**
- removing the milling devices so that the forward milling device (2a) travels without contact over the end piece of the narrow side, and subsequently additionally inserting them to an extent greater by the offset (x), so that the follow-on milling device (2b) processes the end piece.

8. Method according to claim 7, wherein positioning and removal and insertion are carried out with the servo motor.

9. Method according to claim 7 or 8, further comprising the step of adjusting the offset (x) before positioning.

## Revendications

1. Groupe de fraisage alterné (1) pour l'usinage des chants d'une pièce (4) préférentiellement en forme de plateau, en bois, en matériaux dérivés du bois ou en matière plastique, comportant :
un dispositif à défilement continu (5), sur lequel est transportée la pièce (4) à usiner et sur lequel la pièce (4) peut être usinée ;
au moins un premier dispositif de fraisage (2a) antérieur et un deuxième dispositif de fraisage (2b) postérieur, qui tourne en sens opposé à celui du premier dispositif de fraisage (2a), les deux dispositifs de fraisage (2a, 2b) étant configurés pour usiner chacun le chant de la pièce (4) sur le dispositif à défilement continu (5), pour comporter l'un par rapport à l'autre un déport (x), perpendiculairement au sens de défilement (D), et pour ne pas être mobiles l'un par rapport à l'autre au moins pendant l'usinage ;
**caractérisé en ce que** le dispositif comporte, en outre,
un dispositif de support (3) mobile pour loger lesdits au moins deux dispositifs de fraisage, lequel peut être déplacé pour s'écarter de la pièce en direction du déport (x) ; et
un servomoteur qui peut déplacer le dispositif de support (3) vers la pièce (4) transportée et l'écarter de celle-ci.

2. Groupe de fraisage alterné (1) selon la revendication 1, dans lequel les deux dispositifs de fraisage (2a, 2b) tournant en sens opposé sont actionnés par le même moteur.

3. Groupe de fraisage alterné (1) selon la revendication 1 ou 2, dans lequel le déport (x) est de l'ordre de 0,1 mm à 5 mm, de manière particulièrement préférée de 1 à 3 mm.

4. Groupe de fraisage alterné (1) selon l'une quelconque des revendications précédentes, comportant, en outre, un dispositif de commande qui commande le servomoteur du dispositif de support, de telle sorte qu'il arrête et met en marche le dispositif de support (3) conjointement avec les dispositifs de fraisage (2a, 2b).

5. Groupe de fraisage alterné (1) selon l'une quelconque des revendications précédentes, dans lequel le servomoteur est un moteur linéaire.

6. Groupe de fraisage alterné (1) selon l'une quelconque des revendications précédentes, dans lequel le déport (x) peut être réglé manuellement ou automatiquement lorsque le groupe de fraisage alterné n'est pas en service.

7. Procédé pour l'usinage d'un chant d'une pièce (4) préférentiellement en forme de plateau, en bois, en matériaux dérivés du bois ou en matière plastique, lequel est adjacent à des chants avec un bord de recouvrement fixé, l'usinage étant effectué au moyen d'un groupe de fraisage alterné (1) qui comporte un dispositif de fraisage antérieur (2a) et un dispositif de fraisage postérieur (2b), qui présentent l'un par rapport à l'autre un déport (x) dans le sens de l'usinage, ne se déplacent pas l'un par rapport à l'autre en cours de service et tournent en sens opposé, et comporte un servomoteur, le procédé comportant les étapes :
- positionnement des dispositifs de fraisage (2a, 2b) pour le premier usinage du chant ; et
- fraisage du chant avec le dispositif de fraisage antérieur ;
**caractérisé par**
- l'arrêt des dispositifs de fraisage, de telle sorte que le dispositif de fraisage (2a) antérieur passe sans contact au-dessus de l'extrémité du chant, et la mise en marche consécutive augmentée en plus de la valeur du déport (x), de telle sorte que le dispositif de fraisage (2b) postérieur usine l'extrémité.

8. Procédé selon la revendication 7, dans lequel le positionnement et l'arrêt et la mise en marche sont effectués au moyen du servomoteur.

9. Procédé selon la revendication 7 ou 8, comportant en outre l'étape du réglage du déport (x) avant le positionnement.
